# FASCICULE DE BREVET EUROPEEN

(11) **EP 1 945 888 B1**
(45) Date de publication et mention de la délivrance du brevet: **01.04.2009**
(21) Numéro de dépôt: 06805842.9
(22) Date de dépôt: 25.09.2006
(51) Int. Cl.: E04H 17/16, E01F 15/08

(54) **BARRIERE**
ABSPERRUNG
BARRIER

(30) Priorité: 30.09.2005 FR 0510046
(43) Date de publication de la demande: 23.07.2008
(73) Titulaire: DIRICKX GROUPE S.A., 53800 Congrier (FR)
(72) Inventeur: RAOULT, Emmanuel, 44410 La Chapelle des Marais (FR)
(74) Mandataire: Vidon, Patrice
(86) Numéro de dépôt international: PCT/EP2006/009283
(87) Numéro de publication internationale: WO 2007/039165

(56) Documents cités:
- CH-A5- 689 790
- GB-A- 2 248 860
- US-A- 3 604 686
- US-A- 5 733 037
- US-A1- 2004 146 347
- US-B1- 6 206 347

## Description

La présente invention concerne une barrière destinée à la fabrication d'une clôture ou d'une portion de clôture prévue pour interdire le passage de véhicules, la barrière comprenant un socle supportant un écran anti-franchissement.

L'invention couvre également une clôture ou portion de clôture comprenant une pluralité de barrières ainsi qu'un procédé de fabrication d'une telle clôture.

Pour protéger un lieu d'un accès possible par un véhicule terrestre, il est courant de construire une clôture pour ceindre l'endroit à protéger ou une portion de clôture pour barrer le passage.

Pour parvenir à arrêter un véhicule qui désirerait pénétrer malgré tout à l'intérieur du périmètre clos, on peut utiliser pour cela une clôture renforcée susceptible de résister à l'impact engendré par le véhicule. Une telle clôture est, par exemple, constituée d'un assemblage de barrières juxtaposées. Chaque barrière comprend un bloc de béton supportant un cadre fermé par un grillage ou un barreaudage.

La pose de la clôture nécessite le creusement d'une tranchée autour de l'endroit à protéger, puis l'on y dépose successivement les blocs de béton que l'on scelle mutuellement.

Bien qu'une telle clôture soit considérée comme solide, on a constaté que l'on peut desceller puis déplacer un bloc de béton ou le fracturer à l'aide d'un véhicule lancé à vive allure.

Par ailleurs, la pose d'une telle clôture est compliquée, puisqu'il faut, en particulier, créer une tranchée, sceller les blocs de béton. Compte tenu des travaux de terrassement, la pose de la clôture modifie profondément l'aspect du site.

Les barrières ne sont également pas toujours réutilisables.

Une barrière présentant les caractéristiques du préambule de la revendication 1 est décrite dans le document US 2004/146347.

Le but de l'invention est donc de proposer, notamment, une barrière pour une clôture ou une portion de clôture qui ne présente pas les inconvénients précités.

A cet effet, est proposé une barrière pour la fabrication d'une clôture ou d'une portion de clôture destinée à interdire son franchissement par des véhicules terrestres, la barrière comprenant un socle supportant un écran anti-franchissement, la barrière étant remarquable en ce que le socle est pourvu sur son côté destiné à être tourné vers l'intérieur du lieu à protéger d'un câble apte à le réunir avec d'autres socles, le câble étant tenu par une épingle fixée sur chaque socle.

On peut ainsi construire une barrière dont les socles sont liés entre eux, si bien que la tentative de déplacement de l'un d'entre eux, par exemple à l'aide d'un véhicule lancé à vive allure, implique le déplacement d'au moins les socles voisins ce qui rend très difficile l'intrusion de ce véhicule à l'intérieur de la zone protégée par la clôture.

Selon une caractéristique additionnelle de l'invention, l'épingle est montée dans un trou traversant de part en part ledit socle dans son épaisseur, l'épingle étant constituée d'une tige terminée à une extrémité par un oeillet au travers duquel est enfilé le câble et de l'autre par un arrêtoir formant butée.

Selon une caractéristique additionnelle de l'invention, l'écran anti-franchissement comprend un cadre dont le bord inférieur est logé dans une rainure réalisée sur la paroi supérieure du socle.

Selon une caractéristique additionnelle de l'invention, le cadre est fermé par un remplissage comportant des interstices et l'épingle traverse le remplissage au niveau de l'un de ces interstices.

Selon une caractéristique additionnelle de l'invention, le socle est pourvu de renfoncements réalisés transversalement dans sa paroi de fond pour permettre sa manutention par un engin de levage.

Selon une caractéristique additionnelle de l'invention, le socle est pourvu d'au moins un logement qui le traverse longitudinalement de part en part, un fourreau étant logé dans ledit logement pour permettre le passage de câbles d'alimentation électrique.

Selon une caractéristique additionnelle de l'invention, des cales sont disposées dans la rainure pour tenir le bord inférieur du cadre.

Selon une caractéristique additionnelle de l'invention, des moyens de serrage des cales sont prévus dans le socle, chaque moyen de serrage comprenant une cheville logée dans un trou débouchant dans la rainure, une vis destinée à être vissée dans ladite cheville de manière à ce que son extrémité libre puisse déboucher dans ladite rainure.

Une clôture ou une portion de clôture destinée à interdire son franchissement par des véhicules terrestres est également proposée, la clôture ou la portion de clôture comprenant une pluralité de barrières, chaque barrière comprenant un socle surmonté d'un écran anti-franchissement. Selon l'invention, la clôture ou la portion de clôture est pourvue sur son côté destiné à être tourné vers l'intérieur du lieu à protéger, d'un câble apte à réunir les socles, le câble étant tenu par une épingle fixée sur chaque socle.

Les socles sont ainsi liés entre eux si bien que la tentative de déplacement de l'un d'entre eux, par exemple à l'aide d'un véhicule lancé à vive allure, implique le déplacement d'au moins les socles voisins ce qui rend très difficile l'intrusion de ce véhicule à l'intérieur de la zone protégée par la clôture.

Par ailleurs, le câble est susceptible de constituer une seconde barrière pour le véhicule.

Selon une caractéristique additionnelle de l'invention, l'extrémité d'au moins un des socles présente une forme tronquée de manière à permettre le rapprochement de l'écran anti-franchissement porté par ledit socle avec l'écran anti-franchissement porté par le socle voisin, permettant ainsi la construction d'une clôture ou d'une portion de clôture suivant un tracé déterminé tout en garantissant la continuité des écrans anti-franchissement.

Un procédé de fabrication d'une clôture ou d'une portion de clôture destinée à interdire son franchissement par des véhicules terrestres est aussi proposé, le procédé prévoyant de fabriquer des socles, de les placer autour d'un lieu à protéger, de fixer sur chaque socle un écran anti-franchissement. Selon le procédé, on fixe sur la paroi destinée à être tournée vers le lieu à protéger de chaque socle, et par l'intermédiaire d'une épingle, un câble apte à réunir les socles.

Les caractéristiques de l'invention mentionnées ci-dessus, ainsi que d'autres, apparaîtront plus clairement à la lecture de la description suivante d'un exemple de réalisation, ladite description étant faite en relation avec les dessins joints, parmi lesquels:
la Fig. 1 représente une vue de face d'une portion de clôture comprenant plusieurs barrières selon l'invention,
la Fig. 2 représente une vue en perspective d'une barrière pour une clôture,
la Fig. 3 représente une vue en coupe selon un plan vertical passant par la ligne III de la Fig. 2 d'une barrière pour une clôture selon l'invention,
la Fig. 4a et la Fig. 4b représentent des vues de dessus de clôtures construites avec des socles d'une première variante de réalisation et qui forment entre eux respectivement un angle obtus et un angle droit.
la Fig. 5 représente une vue en perspective d'une portion de clôture comprenant plusieurs barrières selon un autre mode de réalisation de l'invention,
la Fig. 6 représente un agrandissement du détail VI de la Fig. 5,
la Fig. 7 représente une vue en perspective d'une portion de clôture comprenant plusieurs barrières selon un autre mode de réalisation de l'invention,
la Fig. 8 représente une vue en perspective d'un seconde variante de réalisation d'un socle selon l'invention, et
la Fig. 9 représente une vue en coupe de cette seconde variante de réalisation du socle selon l'invention.

La clôture 100 représentée partiellement à la Fig. 1 est destinée à ceindre un lieu pour le protéger de l'intrusion de véhicules terrestres. La clôture 100 peut être remplacée localement par tout type de constructions existantes, par exemple un mur ou un bâtiment.

La portion de clôture représentée à la Fig. 1 comprend trois barrières 200 qui sont disposées de manière contiguë et l'une dans le prolongement de l'autre.

A la Fig. 2, chaque barrière 200 comprend globalement un socle 300 sur lequel sont fixés, d'une part, un écran anti-franchissement 400 constitué d'un cadre 410 fermé par un remplissage, par exemple du type grillage 420 et, d'autre part, un câble 500 de liaison des socles 300 lorsque les barrières 200 forment une clôture ou une portion de clôture. Le câble 500 forme également un filin amortisseur d'impact vis-à-vis d'un véhicule qui tenterait de le franchir.

Le socle 300 est destiné à reposer sur le sol sans qu'il soit nécessaire de l'enfouir ou de le sceller dans une tranchée. Un substrat, tel qu'un feutre de type Bidim ®, peut être interposé entre chaque socle et le sol pour protéger ce dernier.

Le socle 300 est, de préférence, constitué d'un bloc fabriqué en béton. Il présente à la Fig. 2, l'aspect d'un bloc parallélépipédique.

Il est pourvu dans sa paroi de fond 310, c'est-à-dire celle destinée à reposer sur le sol, de renfoncements 312 réalisés transversalement et qui sont prévus pour permettre l'insertion de fourches d'un engin de levage pour faciliter sa manutention.

Le socle 300 est pourvu dans sa paroi supérieure 320 d'une rainure 330 réalisée longitudinalement pour recevoir le bord inférieur 412 du cadre 410 afin de l'associer audit socle 300.

A la Fig. 3, des cales 430 encadrent, dans la rainure 330, le bord inférieur 412 du cadre 410 pour accroître son maintien dans le socle 300. Les cales 430 sont placées dans la rainure 330, de préférence aux extrémités de celle-ci, c'est-à-dire au niveau de la jonction d'une barrière 200 avec une autre.

A la Fig.4a, la clôture comporte deux socles 300 qui sont disposés de manière à réaliser un angle non nul entre eux afin de permettre la construction d'une clôture suivant un tracé déterminé.

A la Fig. 4b, la clôture comporte deux socles 300 qui sont disposés de manière à réaliser un angle droit entre eux afin de permettre la construction d'une clôture suivant un tracé déterminé.

De préférence, les socles 300 formant un angle non nul (Fig. 4a, Fig. 4b) présentent une forme adaptée pour permettre la mise en contact des écrans anti-franchissement 400 disposés sur eux.

Dans un mode particulier de réalisation représenté aux Figs. 4a et 4b, les coins des socles 300 qui sont disposés à l'intérieur de l'angle ont été tronqués et remplacés par des chanfreins 302. En particulier, les chanfreins 302 sont à 45° pour faciliter la réalisation d'angle droit.

Cette mise en place de chanfreins 302 permet de suivre un tracé non linéaire tout en garantissant la continuité des écrans anti-franchissement et une meilleure juxtaposition des socles 300 formant l'angle.

Bien que dans le mode de réalisation représenté à la Fig. 4a, les deux socles 300 formant l'angle ont des chanfreins, il est possible de limiter la mise en place de ce chanfrein à un seul des deux socles 300 selon l'ouverture de l'angle souhaitée.

Bien que ce principe de formes adaptées soit représenté pour un tracé non linéaire d'une clôture il peut s'appliquer de la même manière à un tracé linéaire.

A la Fig. 1, les cadres 410 fermés respectivement par des grillages 420, et qui sont constitutifs d'écrans anti-franchissement 400, sont destinés à limiter le franchissement des socles 300 par une personne physique.

Les cadres 410 de deux barrières 200 voisines sont réunies par des moyens de fixation. A cette Fig. 1, ces moyens de fixation sont constitués, d'une part, de coiffes 414 de section en U réunissant les extrémités de deux montants supérieurs, et d'autre part, de feuillards 416 enroulés et fixés autour de deux montants verticaux se jouxtant.

Deux socles 300, qui sont disposés l'un à côté de l'autre, sont en contact par l'intermédiaire de leur flanc. Dans le mode de réalisation représenté sur la Fig. 1, chaque flanc est une surface plane, mais dans un autre mode de réalisation, l'un des flancs peut comporter un ou des plots qui font saillie par rapport au flanc et le flanc qui lui fait face comporte alors des évidements complémentaires au/ou à chaque plot de manière à ce que le ou chaque plot s'imbrique dans le ou chaque évidement correspondant. Dans un autre mode de réalisation, l'un des flancs est constitué d'une surface concave et le flanc qui lui fait face est alors constitué d'une surface convexe complémentaire de manière à venir s'encastrer dans la surface concave correspondante. Ces différents modes de réalisation qui peuvent être réalisés indépendamment les- uns des autres ou en combinaison permettent de réaliser un emboîtement de deux socles voisins l'un dans l'autre, ce qui renforce encore la rigidité de la clôture 100.

Le câble 500 qui est associé aux socles 300 est prévu, d'une part, pour lier entre eux les socles 300 de manière à ce que leurs masses se cumulent lorsque l'on tente d'en déplacer un, par exemple à l'aide d'un véhicule lancé à vive allure et, d'autre part, pour freiner et arrêter un tel véhicule qui aurait pu franchir malgré tout un des socles 300 après l'avoir déplacé ou fracturé.

A la Fig. 3, le câble 500 est disposé du côté des socles 300 qui sont destinés à être tournés vers le lieu à protéger, c'est-à-dire du côté intérieur. Il est fixé à chaque socle 300 par l'intermédiaire de l'épingle 550. Celle-ci est montée, de préférence dans un trou 340 traversant de part en part ledit socle dans son épaisseur comme cela apparaît à cette Fig. 3.

L'épingle 550 est constituée d'une tige terminée à une extrémité par un oeillet 560 au travers duquel est enfilé le câble 500 et de l'autre par un arrêtoir 570 formant butée, constitué, par exemple, d'une plaque fixée perpendiculairement sur ladite extrémité.

L'épingle 550 peut traverser l'écran anti-franchissement 400 au niveau d'un orifice réalisé dans le cadre 410. Mais, pour éviter l'usinage du cadre 410 et donc l'affaiblissement de sa tenue au choc, il est préférable de faire passer l'épingle 550 dans l'un des interstices que comprend le remplissage du cadre 410. En effet, le remplissage du cadre 410 réalisé sous forme de grillage 420 comporte des interstices entre les mailles du grillage 420 et l'épingle 550 est disposée de manière à traverser l'un des ces interstices pour assujettir le cadre 410 au socle 300 afin qu'il ne puisse être retiré intentionnellement par une personne non autorisée.

Les extrémités du câble 500 sont attachées entre elles lorsque les barrières 200 forment une clôture ou sont fixées sur les socles d'extrémités lorsque les barrières 200 forment une portion de clôture.

La Fig. 5 représente un autre mode de réalisation de l'invention dans lequel les éléments identiques aux Figs. précédentes portent les mêmes références.

Ainsi, la Fig. 5 représente la clôture 100 qui comprend trois barrières 200 qui sont disposées de manière contiguë et l'une dans le prolongement de l'autre. Chaque barrière 200 comprend un socle 300 sur lequel sont fixés, d'une part, l'écran anti-franchissement 400 constitué du cadre 410 fermé par un remplissage, par exemple du type grillage 420 et, d'autre part, le câble 500 de liaison des socles 300.

Dans le mode de réalisation de l'invention représenté à la Fig. 5, la clôture 100 comprend également une série de bavolets 502. Chaque bavolet 502 est fixé sur la partie supérieure du cadre 410 et est constitué de tiges orientées vers l'extérieur de l'enceinte à protéger. Ces bavolets 502 évitent l'intrusion d'une personne par escalade de la clôture 100.

La Fig. 6 représente un agrandissement de la zone de fixation de l'un des bavolets 502 sur le cadre 410. Dans l'exemple de réalisation représenté à la Fig. 6, le bavolet 502 comprend un pied de fixation 602 dont l'extrémité qui se fixe sur le cadre 410 est munie d'un U de chaussage 606 qui vient s'emmancher sur le cadre 410. Pour maintenir le bavolet 502 en position, des éléments de fixation 604 viennent solidariser le U de chaussage 606 avec le cadre 410. Ces éléments de fixation 604 peuvent prendre la forme de soudure, de rivets, de vis auto cassantes ou non, etc.

La Fig. 7 représente un autre mode de réalisation de l'invention dans lequel les éléments identiques aux Figs. précédentes portent les mêmes références.

Ainsi, la Fig. 7 représente la clôture 100 qui comprend une barrière 200 qui comprend un socle 300 sur lequel sont fixés, d'une part, l'écran anti-franchissement 400 constitué du cadre 410 fermé par un remplissage et, d'autre part, le câble 500 de liaison des socles 300. Dans le mode de réalisation de l'invention représenté à la Fig. 7, le remplissage du cadre 410 est constitué de barreaux 720 qui s'étendent sur toute la hauteur du cadre 410. Les barreaux 720 sont espacés les uns des autres, formant, ainsi, des interstices au travers de l'un desquels passe l'épingle 550 pour assujettir le cadre 410 au socle 300.

Pour pouvoir pénétrer à l'intérieur de l'enceinte protégée, un portail 704 est disposé entre deux barrières 200. Le portail 704 comprend des battants 710 et des poteaux de soutènement 708. Chaque poteau de soutènement 708 est fixé au socle 300 et au cadre 410 qui sont disposés à côté de lui. Chaque battant 710 est fixé sur l'un des poteaux de soutènement 708 par l'intermédiaire de charnières 706.

A la Fig. 8, le socle 300 est pourvu d'au moins un logement 350 qui le traverse longitudinalement de part en part. Le socle 300 est pourvu de quatre logements à cette Fig. 8. Ces logements sont destinés à recevoir respectivement des fourreaux et en particulier des fourreaux 352 pour le passage de câbles d'alimentation électrique pour un dispositif d'éclairage ou pour du matériel de sécurité de la clôture ou de la portion de clôture. Deux logements 350 traversent longitudinalement le- socle 300 au niveau de ses parois d'extrémité et deux autres logements le traversent longitudinalement au niveau des chanfreins 302. Pour des raisons de clarté du dessin, un seul fourreau 352 est représenté en étant partiellement engagé dans un logement 350.

Pour assujettir les cales (visibles aux Figs. 2 et 3 sous la référence 430) dans la rainure 330, des moyens de serrage 360 de ces cales sont prévus dans le socle 300. Dans la vue en coupe de la Fig. 9, chaque moyen de serrage 360 comprend une cheville 362 logée dans un trou 364 débouchant dans la rainure 330, une vis 366 qui est vissée dans ladite cheville et dont l'extrémité libre débouche dans la rainure 330 afin d'y être appliquée contre une paroi latérale d'une cale. La tête de vis de la vis 336 est logée dans un renfoncement 368 prévu dans le socle 300 sur son côté destiné à être tourné vers le lieu à protéger. Pour bloquer la cheville 362 dans le trou 364, on peut utiliser de la résine de scellement.

A la Fig. 8, deux moyens de serrage 360 sont disposés à proximité des extrémités latérales du socle 300, au niveau de la naissance des chanfreins 302.

La fabrication et la pose d'une clôture 100 sont effectuées de la manière suivante. On fabrique par moulage de béton des socles 300. De tels socles 300 sont de préférence fabriqués dans le pays où sont installées lesdites clôtures. Les barrières sont mises en place autour du lieu à protéger. On les dispose pour cela sur le sol et de manière juxtaposée de manière à former une ceinture autour du lieu à protéger. On monte ensuite les cadres 410 dans respectivement les rainures 330 des socles 300, puis on les verrouille en enfilant des épingles 550 dans les trous 340 de manière à ce qu'elles traversent également les orifices ou les interstices du cadre 410. On assemble les cadres 410 avec les coiffes 414 et les feuillards 416.

On enfile ensuite l'extrémité d'un câble 500 au travers des oeillets 560 des épingles 550, puis on attache les extrémités du câble 500 entre elles lorsque l'on construit une clôture ou sur les socles d'extrémités lorsque l'on construit une portion de clôture.

Le démontage de la clôture est réalisé en procédant en ordre inverse du montage.

La clôture 100 est efficace contre les risques d'attaques par des véhicules. Elle peut ainsi arrêter un tel véhicule lancé à vive allure. Le câble 500 se comporte comme une ceinture supplémentaire qui relie les socles entre eux pour rendre plus difficile leur déplacement et peut également freiner en absorbant l'énergie cinétique d'un véhicule qui aurait pu malgré tout franchir la ceinture constituée par les socles 300, en fracturant l'un deux ou en les écartant.

Elle est facile à installer, facile à démonter et réutilisable.

L'utilisation de la clôture de l'invention n'abîme pas le site sur lequel elle est installée.

## Revendications

1. Barrière (200) pour la fabrication d'une clôture (100) ou d'une portion de clôture (100) destinée à interdire son franchissement par des véhicules terrestres, la barrière (200) comprenant un socle (300) supportant un écran anti-franchissement (400), le socle (300) étant pourvu, sur son côté destiné à être tourné vers l'intérieur du lieu à protéger, d'un câble (500) apte à le réunir avec d'autres socles (300), **caractérisée en ce que** le câble est tenu par une épingle (550) fixée sur chaque socle (300).

2. Barrière (200) selon la revendication 1, **caractérisée en ce que** l'épingle (550) est montée dans un trou (340) traversant de part en part ledit socle dans son épaisseur, l'épingle (550) étant constituée d'une tige terminée à une extrémité par un oeillet (560) au travers duquel est enfilé le câble (500) et de l'autre par un arrêtoir (570) formant butée.

3. Barrière (200) selon la revendication 2, **caractérisée en ce que** l'écran anti-franchissement (400) comprend un cadre (410) dont le bord inférieur (412) est logé dans une rainure (330) réalisée sur la paroi supérieure (320) du socle (300).

4. Barrière (200) selon la revendication 3, **caractérisée en ce que** le cadre (410) est fermé par un remplissage (420, 720) comportant des interstices et **en ce que** l'épingle (550) traverse le remplissage au niveau de l'un de ces interstices.

5. Barrière (200) selon l'une quelconque des revendications précédentes, **caractérisée en ce que** le socle (300) est pourvu de renfoncements (312) réalisés transversalement dans sa paroi de fond (310) pour permettre sa manutention par un engin de levage.

6. Barrière selon l'une quelconque des revendications précédentes, **caractérisée en ce que** le socle (300) est pourvu d'au moins un logement (350) qui le traverse longitudinalement de part en part, un fourreau (352) étant logé dans ledit logement (350) pour permettre le passage de câbles d'alimentation électrique.

7. Barrière selon l'une quelconque des revendications 3 à 6, **caractérisée en ce que** des cales (430) sont disposées dans la rainure (330) pour tenir le bord inférieur (412) du cadre (410).

8. Barrière selon la revendication 7, **caractérisée en ce que** des moyens de serrage (360) des cales (430) sont prévus dans le socle (300), chaque moyen de serrage comprenant une cheville (362) logée dans un trou (364) débouchant dans la rainure (330), une vis (366) destinée à être vissée dans ladite cheville de manière à ce que son extrémité libre puisse déboucher dans ladite rainure (330).

9. Clôture (100) ou portion de clôture (100) destinée à interdire son franchissement par des véhicules terrestres, comprenant une pluralité de barrières (200), chaque barrière (200) comprenant un socle (300) surmonté d'un écran anti-franchissement (400), **caractérisée en ce qu'**elle est pourvue sur son côté destiné à être tourné vers l'intérieur du lieu à protéger, d'un câble (500) apte à réunir les socles (300), le câble étant tenu par une épingle (550) fixée sur chaque socle (300).

10. Clôture (100) ou portion de clôture (100) selon la revendication 9, **caractérisée en ce que** l'extrémité d'au moins un des socles (300) présente une forme tronquée de manière à permettre le rapprochement de l'écran anti-franchissement (400) porté par ledit socle (300) avec l'écran anti-franchissement (400) porté par le socle (300) voisin.

11. Procédé de fabrication d'une clôture (100) ou d'une portion de clôture (100) destinée à interdire son franchissement par des véhicules terrestres, le procédé prévoyant de fabriquer des socles (300), de les placer autour d'un lieu à protéger, de fixer sur chaque socle (300) un écran anti-franchissement (400), **caractérisé en ce qu'**il consiste à fixer sur la paroi destinée à être tournée vers le lieu à protéger de chaque socle (300), par l'intermédiaire d'une épingle (550), un câble (500) apte à réunir les socles (300).

## Claims

1. Barrier (200) for making a fence (100) or portion of fence (100) intended for prohibiting its crossing by land vehicles, the barrier (200) comprising a base (300) supporting an anti-crossing screen (400), the base (300) being provided, on its side intended for being turned towards the inside of the place to be protected, with a cable (500) suitable for connecting it with other bases (300), **characterized in that** the cable is held by a pin (550) fastened to each base (300).

2. Barrier (200) according to Claim 1, **characterized in that** the pin (550) is fitted in a hole (340) passing right through the thickness of the said base, the pin (550) being formed from a rod terminating at one end in an eye (560) through which the cable (500) is passed and at the other end in a lug (570) forming a stop.

3. Barrier (200) according to Claim 2, **characterized in that** the anti-crossing screen (400) comprises a frame (410), the lower edge (412) of which is housed in a groove (330) made in the upper wall (320) of the base (300).

4. Barrier (200) according to Claim 3, **characterized in that** the frame (410) is closed by a filling section (420 and 720) comprising interstices, and **in that** the pin (550) passes through the filling section at one of these interstices.

5. Barrier (200) according to any one of the preceding claims, **characterized in that** the base (300) is provided with recesses (312) made transversely in its bottom wall (310) so that it can be handled by a lifting device.

6. Barrier according to any one of the preceding claims, **characterized in that** the base (300) is provided with at least one housing (350) which passes right through it longitudinally, a sleeve (352) being accommodated in the said housing (350) so that electrical supply cables can pass through.

7. Barrier according to any one of Claims 3 to 6, **characterized in that** blocks (430) are arranged in the groove (330) in order to hold the lower edge (412) of the frame (410).

8. Barrier according to Claim 7, **characterized in that** means (360) for clamping the blocks (430) are provided in the base (300), each means for clamping comprising a plug (362) housed in a hole (364) running into the groove (330), a bolt (366) intended for being screwed into the said plug so that its free end can emerge in the said groove (330).

9. Fence (100) or portion of fence (100) intended for prohibiting its crossing by land vehicles, comprising a plurality of barriers (200), each barrier (200) comprising a base (300) surmounted by an anti-crossing screen (400), **characterized in that** it is provided, on its side intended for being turned towards the inside of the place to be protected, with a cable (500) suitable for connecting the bases (300), the cable being held by a pin (550) fastened to each base (300).

10. Fence (100) or portion of fence (100) according to Claim 9, **characterized in that** the end of at least one of the bases (300) is of a truncated shape so that the anti-crossing screen (400) carried by the said base (300) can be brought up to the anti-crossing screen (400) carried by the adjacent base (300).

11. Process for making a fence (100) or portion of fence (100) intended for prohibiting its crossing by land vehicles, the process providing for making bases (300), placing them round a place to be protected, fastening to each base (300) an anti-crossing screen (400), **characterized in that** it consists in fastening to the wall, of each base (300), intended for being turned towards the place to be protected, by means of a pin (550), a cable (500) suitable for connecting the bases (300).

## Patentansprüche

1. Barriere (200) zur Herstellung einer Umzäunung (100) oder eines Teiles einer Umzäunung (100), die deren Überquerung durch Landfahrzeuge verhindern soll, wobei die Barriere (200) einen Sockel (300) aufweist, der einen Überquerungsschutz (400) trägt, wobei der Sockel (300) auf der zum Inneren der zu schützenden Fläche hin gewandten Seite ein Kabel (500) aufweist, das ihn mit anderen Sockeln (300) verbinden kann, **dadurch gekennzeichnet, dass** das Kabel (500) durch einen an jedem Sockel (300) befestigten Stift (550) gehalten wird.

2. Barriere (200) nach Anspruch 1, **dadurch gekennzeichnet, dass** der Stift (550) in einem Loch (340) angebracht ist, das den besagten Sockel der Stärke nach vollständig durchquert, wobei der Stift (550) aus einem Stiel gebildet ist, der an einem Ende eine Öse (560), durch welche das Kabel (500) verläuft und am anderen Ende einen Sicherungsstift (570) aufweist, der einen Anschlag bildet.

3. Barriere (200) nach Anspruch 2, **dadurch gekennzeichnet, dass** der Überquerungsschutz (400) einen Rahmen (410) aufweist, dessen unterer Rand (412) sich in einer Nut (330) befindet, die in der obereren Seite (320) des Sockels (300) eingelassen ist.

4. Barriere (200) nach Anspruch 3, **dadurch gekennzeichnet, dass** der Rahmen (410) durch eine Füllung (420, 720), die Gitterlücken aufweist, verschlossen ist und **dadurch**, dass der Stift (550) diese Füllung auf der Höhe einer dieser Gitterlücken durchquert.

5. Barriere (200) nach einem der vorhergehenden Ansprüchen, **dadurch gekennzeichnet, dass** der Sockel (300) über Einbuchtungen (312) verfügt, die quer im unteren Teil (310) des Sockels angebracht sind, um die Handhabung mittels eines Hebezeuges zu ermöglichen.

6. Barriere nach einem der vorhergehenden Ansprüchen, **dadurch gekennzeichnet, dass** der Sockel (300) mindestens eine Aufnahmeöffnung (350) aufweist, die ihn der Länge nach vollkommen durchquert, wobei eine Manschette (352) in dieser Aufnahmeöffnung (350) angebracht ist, um den Durchgang von elektrischen Leitungen zu ermöglichen.

7. Barriere nach einem der Ansprüche 3 bis 6, **dadurch gekennzeichnet, dass** Füllstücke (430) in der Nut (330) angebracht sind, um den unteren Teil (412) des Rahmens (410) zu halten.

8. Barriere nach Anspruch 7, **dadurch gekennzeichnet, dass** Mittel zum Festziehen (360) der Füllstücke (430) im Sockel (300) vorgesehen sind, wobei jedes Mittel zum Festziehen einen Zapfen (362) aufweist, der in einem Loch (364) untergebracht ist, das in der Nut (330) mündet, wobei eine Schraube (366) in den besagten Zapfen derart eingeschraubt werden soll, dass sein freies Ende in der besagten Nut (330) münden kann.

9. Umzäunung (100) oder Teil einer Umzäunung (100), die ihre Überquerung durch Landfahrzeuge verhindern soll, die eine Vielzahl von Barrieren (200) umfasst, wobei jede Barriere (200) einen Sockel (300) aufweist, auf dem ein Überquerungsschutz (400) angebracht ist, **dadurch gekennzeichnet, dass** sie an der Seite, die zum Inneren der zu schützenden Fläche weist, ein Kabel (500) aufweist, das die Sockel (300) zusammenfügen soll, wobei das Kabel durch einen an jedem der Sockel (300) befestigten Stift (550) gehalten wird.

10. Umzäunung (100) oder Teil einer Umzäunung (100) nach Anspruch 9, **dadurch gekennzeichnet, dass** das Ende von mindestens einem der Sockel (300) eine schräg abgeschnittene Form aufweist, um das Aneinanderrücken des von dem besagten Sockel (300) getragenen Überquerungsschutzes (400) mit dem vom benachbarten Sockel (300) getragenen Überquerungsschutzes (400) zu ermöglichen.

11. Herstellungsverfahren einer Umzäunung (100) oder eines Teiles einer Umzäunung (100), die eine Überquerung durch Landfahrzeuge verhindern soll, wobei das Verfahren die Herstellung von Sockeln (300), das Anbringen dieser Sockel um eine zu schützende Fläche und das Anbringen eines Überquerungsschutzes (400) auf einem jeden Sockel (300) vorsieht, **dadurch gekennzeichnet, dass** auf der die zum Inneren der zu schützenden Fläche hin weisenden Seite eines jeden Sockels (300) ein Kabel (500) mithilfe eines Stiftes (550) gehalten werden soll, wobei dieses Kabel in der Lage ist, die Sockel (300) zusammenzufügen.
